# NEUE EUROPÄISCHE PATENTSCHRIFT

(11) **EP 0 060 484 B2**
(45) Veröffentlichungstag und Bekanntmachung des Hinweises auf die Entscheidung über den Einspruch: **17.11.1988**
(45) Hinweis auf die Patenterteilung: 19.09.1984
(21) Anmeldenummer: 82101825.6
(22) Anmeldetag: 08.03.1982
(51) Int. Cl.: B22D 11/08, B22D 11/14

(54) **Führungseinrichtung für einen starren Kaltstrang**
Installation for guiding a rigid starting bar
Dispositif de guidage d'une fausse barre rigide

(30) Priorität: 12.03.1981 CH 1689/81
(43) Veröffentlichungstag der Anmeldung: 22.09.1982
(73) Patentinhaber: CONCAST SERVICE UNION AG, CH-8027 Zürich (CH)
(72) Erfinder: Ros Navarro, Carlos, Barcelona (ES); Mallén Fuentes, José Maria, Molins de Rey (Barcelona) (ES)
(74) Vertreter: Zeller, Josef

(56) Entgegenhaltungen:
- DE-A- 1 558 324
- DE-A- 2 629 453
- DE-A- 2 714 338
- DE-B- 1 213 962
- JP-A-47 037 816
- US-A- 3 344 844
- US-A- 3 628 595
- US-A- 4 214 623

## Beschreibung

Stranggiessanlage mit einer Einrichtung zum Einführen eines starren, gebogenen Kaltstranges durch eine gebogene, etwa einen Viertelkreisbogen umfassende Sekundärkühlzone in eine Kokille, wobei der Kaltstrang so bemessen ist, dass, wenn sein Kopfende die Kokille von unten verschliesst, sein Fussende mit einer Treibrolle des Treibrichters am Ende des Viertelkreisbogens im Eingriff steht, einer Verbindungseinrichtung, mit welcher das Fussende des durch den Treibrichter bewegten Kaltstranges an eine zusätzliche Transporteinrichtung an- und abkuppelbar ist, mit deren Hilfe der Kaltstrang nach Verlassen des Treibrichters in eine Ruhelage bewegbar bzw. aus der Ruhelage in den Treibrichter einführbar ist.

Eine derartige Stranggiessanlage ist aus der DE-OS 2629453 bekannt, bei der die Verbindungseinrichtung zugleich auch die Aufhängung des Kaltstranges in seiner Ruheposition gewährleistet.

Bei dieser Art von Kaltstrangantrieb ist es nachteilig, dass der Kaltstrang mit dem abgehängten Warmstrang bis in seine Ruhelage gefördert werden muss, wobei einerseits bei Erreichen dieser Ruhelage durch einen Endschalter ein Signal zur Unterbrechung des Antriebs, welcher in dieser Phase bereits auf den Warmstrang wirkt, der den Kaltstrang vor sich herschiebt, erzeugt werden muss, und dass andererseits der Kopf des Warmstranges in diesem Augenblick bereits relativ weit von der horizontalen Tangente des Warmstranges entfernt ist und eine entsprechend grosse Energie zum Geraderichten des Stranges notwendig ist, da der Kaltstrang weit genug aus den Warmstrangführungen herausgeführt werden muss.

Dieser Nachteil wurde bei einer Anlage nach der US-PS 3344844 bereits eliminiert, bei welcher der Kaltstrang nach Verlassen der Treibrollen mittels eines Seilzuges in seine Ruhelage gezogen wird, wobei das Ausklinken des Warmstranges an einem der horizontalen Tangente nahen Ort geschieht. Der Nachteil dieser Konstruktion wie auch ein weiterer Nachteil nach der DE-OS 2629453 sowie weiterer Anlagen - wie beispielsweise in der DE-OS 2714338, US-PS 4073383 oder US-PS 3628595 beschrieben - liegt darin, dass die diversen Führungs- und Antriebseinrichtungen für den Kaltstrang in unbeweglicher Weise über den Warmstrangführungen angeordnet sind, so dass es schwierig oder unmöglich ist, an die Warmstrangführungen von oben her mittels eines Krans heranzukommen, was bei Reparatur- und Wartungsarbeiten von grossem Wert wäre.

Die Erfindung soll daher die Aufgabe lösen, eine Stranggiessanlage bereitzustellen, bei welcher die Warmstrangführungen für Wartungsarbeiten (z. B. Auswechseln von Rollen) bequem von oben her mit einem Kran erreicht werden können.

Diese Aufgabe wird erfindungsgemäss mit einer Stranggiessanlage der eingangs genannten Art gelöst, welche ferner dadurch gekennzeichnet ist, dass die zusätzliche Transporteinrichtung aus einem mittels einer Kraftquelle verschwenkbaren Haltearm besteht, der an einem Ende im Zentrum der Bewegungsbahn an einem Mittelpunkt schwenkbar angelenkt ist, am andern Ende eine aus einem, ein selbständiges, ver- und entriegelndes Fussende ermöglichenden Schnappmechanismus gebildete Verbindungseinrichtung aufweist, und dass der Haltearm zusammen mit der Verbindungseinrichtung mittels der Kraftquelle um den Mittelpunkt zwischen einer Kupplungsposition und einer den Kaltstrang von der Warmstrangführung entfernt haltenden Ruhelage sowie einer den Zugang zur Warmstrangführung freigebenden Wartungsposition verschwenkbar ist.

Die Verbindungseinrichtung kann ferner derart ausgebildet sein, dass der Schnappmechanismus eine beim Ausziehen des Kaltstranges spannbare Tellerfeder aufweist, deren Kraft grösser als das Gewicht des Kaltstranges, jedoch kleiner als die Summe aus diesem Gewicht und der Zugkraft des Treibrichters ist.

Der Haltearm ist günstigerweise derart ausgebildet, dass er in der Wartungsposition nahezu senkrecht steht, in der Kuppelposition horizontal und in der Ruheposition zwischen diesen beiden in einer Mittellage liegt.

Er ist vorteilhafter als Wartungslaufsteg ausgebildet.

Die Kraftquelle zum Verschwenken des Haltearmes besteht günstigerweise aus einem Hydraulikzylinder.

Die Erfindung ist anhand der Zeichnung beispielsweise dargestellt, wobei die
Fig. 1 eine erfindungsgemässe Stranggiessanlage von der Seite, und die
Fig.2 die Verbindungseinrichtung zwischen Haltearm und Kaltstrang zeigt.

Die Fig. 1 zeigt die für die Erfindung wesentlichen Teile einer Stranggiessanlage. Auf einer Giessbühne 2 ist eine Stranggiesskokille 1 angeordnet, an die sich in Giessrichtung nachfolgend die Sekundärkühlzone 6 anschliesst, deren Rollenführung und Sprüheinrichtung nicht dargestellt sind. In bekannter Weise ist am Ende des Viertelkreisbogens der Sekundärkühlzone 6 ein Treibrichter angeordnet, welcher eine Treibrolle 7 und eine Biegerolle 8 aufweist. Die Rolle 7 ist mit einer definierten Kraft an den Strang angestellt, die ausreicht, um die Treibkraft der Rolle auf den Strang zu übertragen. Die Rolle 8 ist ebenso gegen den Strang angestellt und zwar unter einer Kraft, die zum Geradebiegen des kreisbogenförmigen Stranges ausreicht. Zum letztgenannten Zweck ist die Rolle 8 derart gelagert, dass sie unter ihrer Kraft dem nachgebenden Strang folgt, wobei sie sich in Richtung des Pfeils 9 verschieben kann. Eine kurze Strecke nach der Rolle 8 ist auf der ihr gegenüberliegenden Seite des Stranges eine Stützrolle 10 angeordnet, welche von der gezeichneten Position entlang des Pfeils 10" in die Position 10' schwenkbar ist, wo sie einen Teil einer aus Rollen 11 bestehenden horizontalen Rollenführung bildet.

Die bisher dargestellten Komponenten dienen sowohl der Führung des Warm- wie auch des Kaltstranges (mit Ausnahme der Rollen 11); die nunmehr zu beschreibenden Teile dienen ausschliesslich der Führung und Halterung des Kaltstranges. Der in seiner Ruhestellung auf den Rollen 12 und 13 aufliegende Kaltstrang - dargestellt durch sein Kopfende 16 und sein Fussende 15 - ist als starrer Kaltstrang ausgebildet, wobei er eine kreisbogenförmige Gestalt aufweist, die es ermöglicht, ihn entlang einer kreisbogenförmigen Bahn, deren Radius mit dem seiner eigenen Krümmung übereinstimmt, welche gleich ist der Krümmung der Sekundärkühlzone 6, zu verschieben.

Der Kaltstrang ist mittels seines Fussendes 15 in lösbarer Weise mit einem Haltearm 22 verbunden und ist, durch Verschwenken dieses Haltearms in die Position 17, verschiebbar. Die Verschwenkung des Haltearms 22 erfolgt mittels eines Hydraulikzylinders 19 um den Drehpunkt 20.

Die Funktionsweise der Anlage ist die folgende:
Vor Beginn des Giessens befindet sich der Kaltstrang in seiner Ruheposition, wobei das Kopfende die Position 16, das Fussende die Position 15 und der Haltearm 22 die Position 17 einnehmen. Durch kontrolliertes Entspannen des Hydraulikzylinders 19 wird der Haltearm 22 in die waagerechte Lage 17' abgesenkt, wobei das Fussende in die Position 15' und das Kopfende in die Position 16' gelangen. In dieser Position ist das Kopfende bereits in die Treibrichterrollen 7 und 8 und die entsprechenden nicht dargestellten Gegenrollen eingeführt, so dass die weitere Bewegung des Kaltstranges von diesen übernommen werden kann. Unter dem Antrieb der Rolle 7 wird das Fussende vorerst aus der Verbindungseinrichtung 18, welche mit dem Haltearm 22 verbunden ist, gelöst und solange weiter gefördert, bis das Kopfende in die, die Kokille 1 von unten verschliessende Position 16" gelangt. Die Länge des Kaltstranges muss so bemessen sein, dass in dieser Lage das Fussende 15" noch im Eingriff mit der Rolle 7 und ihrer Gegenrolle steht. Zum Giessbeginn wird sodann durch Umkehrung der Drehrichtung der Rolle 7 der Kaltstrang von der Kokille weggezogen, wobei er in bekannter Weise den Warmstrang mitzieht. Kurz bevor das Kopfende des Kaltstranges in den Treibrichter eintritt, erreicht das Fussende, geführt durch Führungsbleche 14, die Position 15_{'}, wobei es selbsttätig in die Verbindungseinrichtung 18 einrastet. Die weitere Rückzugbewegung wird nun durch das Hochschwenken des Haltearms 22 in die Position 17 unterstützt, bzw. nachdem das Kopfende 16 die Treibrolle 7 verlassen hat, allein durchgeführt.

Wenn die Schnittstelle zwischen Kalt- und Warmstrang zwischen die Rollen 8 und 10 gelangt, so wird der Warmstrang unter dem Druck der Rolle 8 nach unten gegen die erste der Rollen 11 gedrückt und somit geradegerichtet, während das Kopfende des Kaltstranges durch die Rolle 10 gestützt wird. In bekannter Weise ist das Kopfende des Kaltstranges derart geformt, dass es mit dem Warmstrang auf Zug fest verbunden, durch eine Scherung jedoch leicht lösbar ist. Der derart gerichtete Warmstrang stösst nun horizontal gegen die Rolle 10, welche nur gegen vertikal auftretende Kräfte abgestützt ist, und schwenkt sie in die Position 10', in der sie einen Teil der aus den Rollen 11 bestehenden horizontalen Rollenführung bildet. Der Kaltstrang wird ohne Unterbrechung weitergezogen, bis der Haltearm 22 die Position 17 erreicht. Das Kopfende bleibt dann in der Position 16, gestützt von der Rolle 12, wo es die Bewegung des Warmstranges nicht mehr stört.

Wenn es nötig ist, Wartungs- oder Reparaturarbeiten an der Rollenführung oder am Treibrichter oder sonstwo in diesem Bereich auszuführen, ist es von grossem Vorteil, den Raum über dem Arbeitsbereich zum Einführen eines nicht dargestellten Krans freimachen zu können. Zu diesem Zweck ist der Haltearm 22 so ausgebildet und gelagert, dass er, nachdem der Kaltstrang in die Lage 15", 16" gebracht wurde, in die Lage 17" hochgeklappt werden kann, wobei er nach Ausklinken des Hydraulikzylinders 19 mittels des genannten Krans hochgezogen und in dieser Lage in nicht dargestellter Weise gesichert wird. Diese Sicherung kann durch einen Schnappmechanismus oder ähnliches erfolgen. Nach dem Sichern kann der Kran vom Haltearm 22 abgezogen und zu den Wartungsarbeiten verwendet werden. Nach deren Ende wird unter umgekehrter Reihenfolge der Arbeitsschritte der Haltearm 22 in die waagerechte Lage abgesenkt.

Der Kaltstrang bleibt in seiner Lage 15", 16" bis zum nächsten Anguss.

Die Fig. zeigt im Detail die Verbindungseinrichtung 18 der Fig. 1, welche das Fussende 30 des Kaltstranges in selbsttätiger Weise mit dem Haltearm 22 verbindet.

Das zwischen Rollen 31 und 32 geführte Fussende 30 des Kaltstranges weist eine eingekerbte Anschlagfläche 33 sowie eine Nase 43 auf. Die Verbindungseinrichtung besteht aus einem auf einem Schwenkhebel 35 gelagerten Kipphebel 34, einer den Kipp- und den Schwenkhebel in einer bestimmten Relativlage zueinander haltenden Spiralfeder 37 sowie einer Tellerfeder 46, welche den Schwenkhebel mit grosser Kraft in einer seiner beiden Extremlagen zu halten sucht.

In der Ruhelage der Verbindungseinrichtung, welche sowohl bei eingerastetem als auch bei ausgefahrenem Kaltstrang eingenommen wird, befinden sich alle Teile in der mit ausgezogenen Strichen gezeichneten Lage. Ausgehend von der eingerasteten Lage des Fussendes 30 wird dieses nach unten gezogen und drückt dabei gegen den Kipphebel 34, welcher bis in die gestrichelte gezeichnete Position 34" im Uhrzeigersinn gedreht wird. Der mittels eines Lagerstifts 39 auf dem Schwenkhebel drehbar gelagerte Kipphebel 34 kann sich jedoch im Uhrzeigersinn nicht gegen den Schwenkhebel 45 verdrehen, da er gegen einen Anschlag 36 des Schwenkhebels angestellt ist, so dass unter der Abwärtsbewegung des Fussendes 30 daher der Kipphebel 34 und der Schwenkhebel 35 zusammen um den Lagerstift 38, an dem der Schwenkhebel 35 drehbar gelagert ist, in die Positionen 34" und 35" geschwenkt werden. Mittels eines Lagerstifts 44 ist am Schwenkhebel 35 ein Anker 45 einer Telllerfeder 46 angelenkt, welche den Schwenkhebel in die Ruhelage vorspannt. Die Tellerfeder 46 ist in einem Gehäuse 48 gelagert und wird mittels eines am Anker 45 befestigten Flansches 47 gespannt. Bei einer Abwärtsbewegung des Fussteils 30 muss über die Hebel 34 und 35 die Kraft der Tellerfeder überwunden werden. In einer Ausführungsart der Einrichtung weist der Kaltstrang ein Gewicht von 2000 kg auf, die Kraft der Treibrollen im Treibrichter beträgt etwa 4000 kg und die Kraft der Tellerfederdaher etwas weniger als 6000 kg, um ein einwandfreies Ausziehen des Kaltstranges zu ermöglichen, da die Ausziehkraft die Summe aus dem Gewicht des hängenden Kaltstranges und der Zugkraft des Treibrichters ist.

Wenn die Nase 43_{"} des Fussendes 33" an der Kante des Kipphebels in der Position 34" vorbeigekommen ist, so schlägt die gesamte Verbindungseinrichtung in ihre Ruhelage zurück, wobei es vorteilhaft ist, die hierbei frei werdende Energie entsprechend abzufangen, indem beispielsweise eine nicht dargestellte Gegenfeder im Gehäuse 48 angeordnet wird.

Da die Bahn des Stiftes 44 von seiner Ruhelage in die Position 44_{"} nicht geradlinig sondern auf einem Kreis mit dem Mittelpunkt im Stift 38 verläuft, muss der Stift 44 entweder in einem Langloch im Schwenkhebel 35 geführt sein, oder das Tellerfedergehäuse 48 muss schwenkbar am Haltearm 17' befestigt sein.

Beim Einfahren des Fussendes 30 in die Verbindungseinrichtung wird durch dessen Schrägfläche 49 der Kipphebel 34 unter beweglichem Drehpunkt 39 gegen den Uhrzeiger in die Position 34' verschwenkt, wobei die Spiralfeder 37 gespannt wird, welche vom Stift 38 zu einem nur mit dem Kipphebel 34 verbundenen Stift 40 gespannt ist. Das Fussende 30 wird so weit eingefahren (Position 30_{'}), dass der Kipphebel 34 nach Abgleiten an der Nase 43' wieder in seine Ruhelage zurückkehren kann, in der das Fussende gegen eine ungewollte Abwärtsbewegung sichert.

Die beschriebene Verbindungseinrichtung arbeitet selbständig bezüglich des Einrastens des Fussendes und kann durch Überschreiten einer vorgegebenen Zugkraftschwelle auch selbsttätig gelöst werden.

## Patentansprüche

1. Stranggiessanlage mit einer Einrichtung zum Einführen eines starren, gebogenen Kaltstranges (15, 16) durch eine gebogene, etwa einen Viertelkreis umfassende Sekundärkühlzone (6) in eine Kokille (1), wobei der Kaltstrang (15, 16) so bemessen ist, dass, wenn sein Kopfende (16) die Kokille von unten verschliesst, sein Fussende mit einer Treibrolle (7) des Treibrichters am Ende des Viertelkreisbogens im Eingriff steht, einer Verbindungseinrichtung (18), mit welcher das Fussende der durch den Treibrichter bewegten Kaltstranges an eine zusätzliche Transporteinrichtung (19, 22) an- und abkuppelbar ist, mit deren Hilfe der Kaltstrang (15, 16) nach Verlassen des Treibrichters (7, 8) in eine Ruhelage bewegbar bzw. aus der Ruhelage in den Treibrichter einführbar ist, dadurch gekennzeichnet, dass die zusätzliche Transporteinrichtung aus einem mittels einer Kraftquelle (19) verschwenkbaren Haltearm (22) besteht, der an einem Ende im Zentrum der Bewegungsbahn an einem Mittelpunkt (20) schwenkbar angelenkt ist, am anderen Ende eine aus einem ein selbständiges Ver- und Entriegeln des Fussendes (15) ermöglichenden Schnappmechanismus (34, 35, 37) gebildete Verbindungseinrichtung (18) aufweist, und dass der Haltearm (22) zusammen mit der Verbindungseinrichtung (18) mittels der Kraftquelle (19) um den Mittelpunkt 20 zwischen einer Kupplungsposition (17') und einer den Kaltstrang (15, 16) von der Warmstrangführung (7, 8,11) entfernt haltenden Ruhelage sowie einer den Zugang zur Warmstrangführung freigebenden Wartungsposition (17") verschwenkbar ist.

2. Stranggiessanlage nach Anspruch 1, dadurch gekennzeichnet, dass der Schnappmechanismus (34,35,37) eine gegen eine Ausziehbewegung des Fussendes (15) wirkende Tellerfeder (46) aufweist.

3. Stranggiessanlage nach Anspruch 2, dadurch gekennzeichnet, dass die Kraft der Tellerfeder um einen Sicherheitszuschlag geringer ist als die Summe des Gewichts des Kaltstranges (15, 16) und den Zugkräften der Treibrollen (7, 9).

4. Stranggiessanlage nach einem der Ansprüche 1-3, dadurch gekennzeichnet, dass die Kuppelposition (17)' des Haltearmes (22) einer horizontalen, die Wartungsposition (17") einer nahezu vertikalen und die Ruheposition (17) einer zwischen den beiden anderen liegenden mittleren Lage entspricht.

5. Stranggiessanlage nach einem der Ansprüche 1-4, dadurch gekennzeichnet, dass der Haltearm (22) als begehbarer Wartungslaufsteg ausgebildet ist.

6. Stranggiessanlage nach einem der Ansprüche 1-5, dadurch gekennzeichnet, dass die Kraftquelle (19) von einem Hydraulikzylinder gebildet ist.

## Claims

1. A continuous casting installation with a device for introducing a curved, rigid dummy bar (15,16) through a curved secondary cooling zone (6) comprising about one quarter of a circle into a mould (1), the dummy bar (15,16) being such that when its top (16) closes the mould from the bottom, its foot engages with a drive roller (7) of a withdrawal and straightening means at the end of the quarter of a circle, a connecting device (18) with which the foot of the dummy bar moved by the withdrawal and straightening means can be coupled to and uncoupled from an additional conveying means (19, 22), with the aid of which the dummy bar (15, 16), after having left the withdrawal and straightening means (7, 8), can be moved into a rest position or can be introduced from the rest position into the withdrawal and straightening means, characterized in that the additional conveying means consists of a retaining arm (22), which can be swung by means of a power source (19), is swingably linked at one to a centre point (20) in the centre of the path of movement and has, at the other end, a connecting device (18) formed by a snapaction mechanism (34, 35, 37) which permits automatic locking and unlocking of the foot (15), and in that the retaining arm (22), together with the connecting device (18), can be swung by means of the power source (19) about the centre point (20) between a coupling position (17') and a rest position in which the dummy bar (15,16) is held at a distance from the hot bar guide (7, 8, 11), as well as into an inspection position (17") in which the entrance to the hot bar guide is uncovered.

2. A continuous casting installation according to claim 1, characterized in that the snap-action mechanism (34, 35, 37) comprises a cup spring (46) opposing withdrawal movement of the foot (15).

3. A continuous casting installation according to claim 2, characterized in that the force of the cup spring is less, by an added safety amount, than the sum of the weight of the dummy bar (15, 16) and the traction forces of the drive rollers (7, 9).

4. A continuous casting installation according to any one of claims 1-3, chracterized in that the coupling position (17') of the retaining arm (22) corresponds to a horizontal position, the inspection position (17") to a substantially vertical position, and the rest position (17) to a median position between the two others.

5. A continuous casting installation according to any one of claims 1-4, characterized in that retaining arm (22) is designed as an inspection cat- walk.

6. A continuous casting installation according to any one of claims 1-5, characterized in that the power source (19) is constituted by a hydraulic cylinder.

## Revendications

1. Installation de coulée continue comprenant un dispositif pour introduire une fausse barre (15, 16) rigide cintrée dans une lingotière (1) à travers une zone de refroidissement secondaire (6) curviligne, s'étendant sur environ un quart de cercle, la fausse barre (15, 16) étant dimensionnée de manière que, lorsque son extrémité de tête (16) obture la lingotière d'en bas, son extrémité de pied soit saisie par un rouleau entraîneur (7) du redresseur-entraîneur à la fin du quart de cercle, un dispositif de liaison (18) par lequel l'extrémité de pied de la fausse barre, déplacée par le redresseur-entraîneur, peut être accouplée à un dispositif de transport supplémentaire (19, 22) et désaccouplée de lui, dispositif de transport à l'aide duquel la fausse barre (15, 16), après qu'elle a quitté le redresseur-entraîneur (7, 8), peut être amenée à une position de repos et être introduite dans le redresseur-entraîneur à partir de la position de repos, caractérisée en ce que le dispositif de transport supplémentaire est constitué d'un bras support (22) qu'un organe moteur (19) peut faire pivoter, bras qui est articulé par une extrémité en un point médian (20) au centre du trajet courbe des barres et est pourvu, à son autre extrémité, d'un dispositif de liaison (18) formé par un mécanisme à déclic (34, 35, 37) permettant l'accrochage et le décrochage automatique de l'extrémité de pied (15), et que l'organe moteur (19) est capable de faire pivoter le bras support (22) ensemble avec le dispositif de liaison (18), autour du point médian (20), entre une position d'accouplement (17') et une position de repos, où la fausse barre (15,16) est maintenue éloignée du guide (7, 8, 11) de la barre coulée chaude, ainsi qu'une position d'entretien (17") libérant l'accès au guide de la barre coulée.

2. Installation de coulée continue selon la revendication 1, caractérisée en ce que le mécanisme à déclic (34, 35, 37) comporte un ressort à disques (46) qui agit en sens opposé à un déplacement d'extraction de l'extrémité de pied (15).

3. Installation de coulée selon la revendication 2, caractérisée en ce que force du ressort à disques est inférieure, d'une valeur de sécurité à la somme du poids de la fausse barre (15,16) et des forces de traction des rouleaux entraîneurs (7, 9).

4. Installation de coulée continue selon l'une des revendications 1-3, caractérisée en ce que la position d'accouplement (17') du bras support (22) correspond à une position horizontale, la position d'entretien (17") correspond à une position presque verticale, et la position de repos (17) correspond à une position médiane située entre les deux autres.

5. Installation de coulée continue selon l'une des revendications 1-4, caractérisée en ce que le bras support (22) est conçu comme passerelle d'entretien sur laquelle on peut circuleur.

6. Installation de coulée continue selon l'une des revendications 1-5, caractérisée en ce que l'organe moteur (19) est un vérin hydraulique.
